# EUROPÄISCHE PATENTSCHRIFT

(11) **EP 1 401 056 B1**
(45) Veröffentlichungstag und Bekanntmachung des Hinweises auf die Patenterteilung: **10.05.2006**
(21) Anmeldenummer: 03020659.3
(22) Anmeldetag: 11.09.2003
(51) Int. Cl.: H01R 13/115

(54) **Steckeraufnahmeteil einer elektrischen Steckverbindung**
Socket of an electrical connection
Connecteur femelle appartenant à une connexion électrique

(30) Priorität: 19.09.2002 DE 10243479
(43) Veröffentlichungstag der Anmeldung: 24.03.2004
(73) Patentinhaber: Neutrik Aktiengesellschaft, 9494 Schaan (LI)
(72) Erfinder: Dobler, Oliver, 6774 Tschagguns (AT)
(74) Vertreter: Hefel, Herbert

(56) Entgegenhaltungen:
- EP-A- 0 561 053
- AT-B- 399 427
- DE-A- 4 338 681
- DE-A- 10 019 241
- US-A- 3 497 866
- US-A- 4 931 024

## Beschreibung

Die Erfindung bezieht sich auf ein Steckeraufnahmeteil einer elektrischen Steckverbindung, insbesondere für Audioanwendungen, mit einem zentralen Aufnahmeraum, welcher von einer Zwischenwand mit einer Innenseite und einer Außenseite begrenzt wird, und einem die Zwischenwand umgebenden kreisringförmigen Aufnahmeraum, wobei beide Aufnahmeräume Einstecköffnungen aufweisen und sowohl an der Innenseite als auch an der Außenseite der Zwischenwand Steckerkontakte angeordnet sind, welche einen metallischen streifenförmigen Körper besitzen, der einen Befestigungsbereich und einen vom Befestigungsbereich abstehenden freien Arm mit einem Kontaktbereich an seinem freien Ende und einem zwischen dem Kontaktbereich und dem Befestigungsbereich liegenden federnden Bereich aufweist.

Weiters bezieht sich die Erfindung auf eine elektrische Steckverbindung bestehend aus zwei Steckverbindern, von denen einer als Steckeraufnahmeteil und der andere als Steckteil ausgeführt ist, wobei in den Steckverbindern Kontakte angeordnet sind.

Steckeraufnahmeteile der eingangs genannten Art werden üblicherweise für Audioanwendungen, insbesondere als Lautsprecherstecker, teilweise auch als Stecker für die Stromversorgung von elektrischen Geräten eingesetzt. Bei diesen üblichen Anwendungsgebieten solcher Steckeraufnahmeteile von elektrischen Steckverbindungen müssen relativ hohe Ströme von mehr als 10 Ampere, meist bis 50 Ampere, übertragen werden können, wobei niedrige Übergangswiderstände wichtig sind. Es werden daher von den Steckerkontakten derartiger Steckeraufnahmeteile einerseits eine sehr gute Leitungsfähigkeit, andrerseits gute Federeigenschaften verlangt, damit der Steckerkontakt mit ausreichender Kraft an seinen Gegenkontakt gedrückt wird.

Dokument D1:AT399427B beschreibt einen solchen Steckeraufnahmeteil nach der Präamble des Anspruchs 1.

Materialien mit guten Federeigenschaften, wie Bronze oder Federstahl, haben eine vergleichsweise weniger gute Leitungsfähigkeit. Andererseits haben gute Leiter, wie z.B. Kupfer, schlechtere Federeigenschaften. Aufgrund dieses Dilemmas wurden für Steckeraufnahmeteile der eingangs genannten Art bereits Steckerkontakte eingesetzt, bei denen ein Kupferteil auf einen Bronzeteil aufgenietet wurde, wodurch man die guten Leiteigenschaften des Kupfers mit den guten Federeigenschaften der Bronze kombinieren wollte. Eine derartige Ausführung eines Steckerkontaktes ist jedoch sehr teuer.

Meist wird daher auf solche aufgenietete Kupferteile im Kontaktbereich des Steckerkontakts verzichtet und die Kontaktbereiche der aus Bronze bestehenden Steckerkontakte sind mit mehreren ausgestanzten Kontaktfahnen ausgebildet, welche die Gegenkontakte kontaktieren. Bei Steckeraufnahmeteilen der eingangs genannten Art mit solchen herkömmlichen Steckerkontakten ohne aufgenietete Kupferteile werden üblicherweise Übergangswiderstände von 5 bis 6 Milliohm erreicht.

Aufgabe der Erfindung ist es, ein Steckeraufnahmeteil der eingangs genannten Art bereitzustellen, bei dem eine elektrische Steckverbindung mit einem extrem niedrigen Übergangswiderstand ermöglicht wird. Als Ziel wurde ein Übergangswiderstand von 2 bis 3 Milliohm gesetzt. Dieses Ziel soll ohne ein auf den Steckerkontakt aufgenietetes Teil aus besonders gut leitendem Material erzielt werden.

Erfindungsgemäß gelingt dies durch ein Steckeraufnahmeteil einer elektrischen Steckverbindung mit den Merkmalen des Anspruchs 1.

Dadurch, dass sich die Wölbung und die Mulde bzw. Wanne bis in den Federabschnitt des Steckerkontaktes hineinziehen, werden die Federeigenschaften des Steckerkontaktes positiv beeinflusst. Es kommt zu einer deutlichen Versteifung des vom Befestigungsbereich abstehenden freien Armes, wobei sich die Federeigenschaften über die Ausdehnung des Federabschnittes durch den Verlauf der Wölbung und der Mulde und die dabei sich ändernde Krümmung des Querschnitts des federnden Bereichs in vorgegebener Weise ändern können. Der erfindungsgemäße Steckerkontakt ist vorzugsweise aus Kupfer oder einer Kupferlegierung hergestellt, beispielsweise gestanzt.

Die Wölbung garantiert beim Kontaktieren eine gute Anlaufschräge in allen Richtungen.

Durch die spezielle dreidimensionale Formgebung des Steckerkontaktes im Feder- und Kontaktbereich können die Federeigenschaften des Steckerkontaktes exakt gesteuert werden. Dadurch kann gut leitendes Material verwendet werden, wobei sich sowohl eine sehr gute Leitfähigkeit bzw. ein kleiner Bahnwiderstand des Steckerkontaktes als auch eine hohe Federkraft bzw. aufgrund des hohen Kontaktdruckes ein kleiner Kontaktübergangswiderstand der Steckverbindung ergeben.

Nachfolgend wird ein Ausführungsbeispiel der Erfindung anhand der Figuren der beiliegenden Zeichnungen eingehend beschrieben. Es zeigen:
- Die Fig. 1: einen Schnitt durch eine elektrische Steckverbindung mit einem erfindundungsgemässen Steckeraufnahmeteil, wobei das Steckeraufnahmeteil und das Steckteil auseinandergezogen gezeichnet sind,
- die Fig. 2: einen Querschnitt durch ein Steckeraufnahmeteil mit eingesetztem Steckteil, wobei sich das Steckteil in der Einsteckposition befindet;
- die Fig. 3: einen Schnitt nach der Linie B-B der Fig. 2;
- die Fig. 4: einen Querschnitt durch ein Steckeraufnahmeteil mit eingesetztem Steckteil, wobei sich das Steckteil in der verriegelten Position befindet;
- die Fig. 6 und 7: jeweils ein Schaubild eines der Steckerkontakte des erfindungsgemäßen Steckeraufnahmeteils, wobei die Wölbungsseite gezeigt ist,
- die Fig. 8 und 9: jeweils ein Schaubild dieses Steckerkontaktes, wobei die Muldenseite gezeigt ist;
- die Fig. 10: eine Draufsicht auf diesen Steckerkontakt;
- die Fig. 11: einen Schnitt nach der Linie E-E der Fig. 10;
- die Fig. 12: eine Seitenansicht des Steckerkontaktes;
- die Fig. 13 bis 16: die Querschnitte nach den Linien A-A, B-B, C-C und D-D der Fig. 10 und
- die Fig. 17: eine muldenseitige Draufsicht auf den Steckerkontakt.

Die Steckverbindung besteht in üblicher Art und Weise aus einem Steckeraufnahmeteil 1 und einem Steckteil 2. Das Steckteil 2 ist in das Steckeraufnahmeteil 1 einsteckbar und in diesem durch eine Schnellverschlusskupplung, beispielsweise in der Art eines Bajonettverschlusses verriegelbar.

Das Steckeraufnahmeteil 1 besitzt einen zentralen Aufnahmeraum, welcher von einer Zwischenwand 13 mit einer Innenseite und einer Außenseite begrenzt wird, und einen die Zwischenwand 13 umgebenden kreisringförmigen Aufnahmeraum, wobei beide Aufnahmeräume Einstecköffnungen 15 aufweisen. Sowohl an der Innenseite als auch an der Außenseite der Zwischenwand 13 sind Steckerkontakte 3 angeordnet, welche zur Kontaktierung von Gegenkontakten 4 im Steckteil 2 dienen. Die Gegenkontakte 4 können in herkömmlicher Weise zylinderförmig ausgebildet sein, wie dies aus den Fig. 2, 4 und 5 ersichtlich ist. Die Gegenkontakte 4 sind an einem mittleren Zapfen 5 und an einer Wand 6 des Steckteiles 2 angeordnet. Der mittlere Zapfen 5 und die Wand 6 sind durch die Einstecköffnungen 15 in den zentralen Aufnahmeraum und den kreisringförmigen Aufnahmeraum des Steckeraufnahmeteils 1 einsteckbar.

Im gezeigten Ausführungsbeispiel sind im Steckeraufnahmeteil 1 vier elastische Steckerkontakte 3 angeordnet, die sich an der Zwischenwand 13 befinden und in Kreuzform angeordnet sind.

Die Steckkontakte 3 sind in der Nähe des Bodens 14 an der Zwischenwand 13 befestigt und ihre freien Enden mit den Kontaktbereichen 9 weisen zu den Einstecköffnungen 15 des Steckeraufnahmeteiles 1 hin.

Die erfindungsgemäße Ausbildung der Steckerkontakte 3 ist insbesondere aus den Fig. 6 bis 17 ersichtlich.

Die Steckerkontakte 3 weisen einen Befestigungsbereich 7 auf, von dem ein freier Arm absteht, der einen federnden Bereich 8 bildet (der etwa an der Stelle des in Fig. 10 eingezeichneten Schnittes DD beginnt) und im Bereich von dessen Spitze der Kontaktbereich 9 ausgebildet ist. Der freie Arm des Steckerkontaktes 3 ist löffelartig ausgeführt, wobei die löffelartige Mulde sich über den Kontaktbereich 9 und über zumindest einen Teil, vorzugsweise einen Großteil, des federnden Bereichs 8 erstreckt. Er weist dabei an einer Seite eine vom Kontaktbereich 9 ausgehende Wölbung 10 auf und an der gegenüberliegenden Seite eine korrespondierende Mulde 11, die von einem Rand 12 des Steckerkontaktes 3 abgegrenzt wird, der im Befestigungsbereich 7 seitlich am Steckerkontakt angeordnet ist und im Bereich der Wölbung 10 bzw. Mulde 11 gegenüber der Hauptebene des Steckerkontaktes im Befestigungsbereiche 7 geneigt ist und auf die Seite des Steckerkontaktes 3 weist, auf der die Mulde 11 angeordnet ist. Die Wölbung 10 und die Mulde 11 erstrecken sich weit in den federnden Bereich 8 des Steckerkontaktes 3 hinein, wobei sie in der Höhe bzw. Tiefe von einem Maximalwert im bzw. in der Nähe des Kontaktbereiches 9 zum Befestigungsbereich 7 hin und über bzw. in demselben stetig auslaufen (siehe insbesondere Fig. 11 und 12). Im Querschnitt gesehen (Fig. 13 und 14) ist der federnde Bereich 8 über die Ausdehnung der Mulde bzw. Wölbung gekrümmt ausgebildet.

Durch diese Ausführung des freien Armes werden die Federeigenschaften des Steckerkontaktes 3 im federnden Bereich 8 wesentlich verbessert (unter Erhöhung der Federkonstanten bzw. Versteifung des vom Befestigungsbereich abstehenden freien Armes), wobei aber die Leitfähigkeit unbeeinflusst bleibt. Durch die Änderung der Tiefe der Mulde 11 bzw. der Höhe der Wölbung 10 ändern sich die Federeigenschaften über den federnden Bereich 8, wobei die Federkonstante in Richtung zum Kontaktbereich 9 zunimmt. Ein erfindungsgemäßer Steckerkontakt 3 kann aus Kupfer oder einer Kupferlegierung hergestellt werden, wodurch die guten Leiteigenschaften des Materials genützt werden und dennoch wird eine ausreichende Federkraft erzielt, die den Kontaktbereich 9 an die Gegenkontakte 4 im Steckteil 2 drückt.

Erfindungsgemäße Steckeraufnahmeteile eignen sich besonders für Hochstromanwendungen, bei denen beispielsweise Stromstärken von bis zu 50 Ampere geleitet werden müssen. Insbesondere können erfindungsgemäße Steckerkontakte in elektrischen Steckverbindungen für Audioanwendungen vorteilhaft eingesetzt werden. Ein Beispiel hierfür sind sogenannte Lautsprecherstecker zur Verbindung von Lautsprechern mit Lautersprecherkabeln bzw. von Lautersprecherkabeln mit Verstärkerausgängen.

## Patentansprüche

1. Steckeraufnahmeteil einer elektrischen Steckverbindung, insbesondere für Audioanwendungen, mit einem zentralen Aufnahmeraum, welcher von einer Zwischenwand (13) mit einer Innenseite und einer Außenseite begrenzt wird, und einem die Zwischenwand (13) umgebenden kreisringförmigen Aufnahmeraum, wobei beide Aufnahmeräume Einstecköffnungen (15) aufweisen und sowohl an der Innenseite als auch an der Außenseite der Zwischenwand (13) Steckerkontakte (3) angeordnet sind, welche einen metallischen streifenförmigen Körper besitzen, der einen Befestigungsbereich (7) und einen vom Befestigungsbereich (7) abstehenden freien Arm mit einem Kontaktbereich (9) an seinem freien Ende und einem zwischen dem Kontaktbereich (9) und dem Befestigungsbereich (7) liegenden federnden Bereich (8) aufweist, **dadurch gekennzeichnet, dass** der Kontaktbereich (9) gewölbt ausgeführt ist und dass sich die Wölbung (10) unter Versteifung des federnden Bereichs (8) des vom Befestigungsbereich (7) abstehenden freien Armes vom Kontaktbereich (9) bis in oder über den federnden Bereich (8) erstreckt und an der der Wölbung (10) gegenüberliegenden Seite des streifenförmigen Körpers eine korrespondierende Mulde (11) ausgebildet ist, wobei der federnde Bereich (8) des streifenförmigen Körpers im Bereich der Wölbung (10) bzw. Mulde (11) im Querschnitt gesehen gekrümmt ausgebildet ist.

2. Steckeraufnahmeteil nach Anspruch 1, **dadurch gekennzeichnet, dass** die Wölbung (10) und die Mulde (11) in der Richtung vom Kontaktbereich (9) zum Befestigungsbereich (7) mit abnehmender Höhe bzw. Tiefe auslaufen.

3. Steckeraufnahmeteil nach Anspruch 2, **dadurch gekennzeichnet, dass** die sich bis weit in oder über den federnden Bereich erstreckende Wölbung (10) und Mulde (11) in der Richtung vom Kontaktbereich (9) zum Befestigungsbereich (7) mit stetig abnehmender Höhe bzw. Tiefe verlaufen.

4. Steckeraufnahmeteil nach einem der Ansprüche 1 bis 3, **dadurch gekennzeichnet, dass** der streifenförmige Körper des Steckerkontaktes (3) im Bereich der Wölbung (10) und der Mulde (11) spanlos verformt ist.

5. Steckeraufnahmeteil nach einem der Ansprüche 1 bis 4, **dadurch gekennzeichnet, dass** der streifenförmige Körper des Steckerkontaktes (3) im Bereich der Wölbung (10) des Steckerkontaktes (3) und der Mulde (11) durch einen Stanzvorgang verformt ist.

6. Steckeraufnahmeteil nach einem der Ansprüche 1 bis 5, **dadurch gekennzeichnet, dass** sich die Wölbung (10) bzw. Mulde (11) zumindest über den Großteil des federnden Bereiches (8) erstrecken.

7. Steckeraufnahmeteil nach einem der Ansprüche 1 bis 6, **dadurch gekennzeichnet, dass** an der Zwischenwand (13) vier Steckerkontakte (3) angeordnet sind, die einander diametral gegenüberliegen.

8. Steckeraufnahmeteil nach einem der Ansprüche 1 bis 7, **dadurch gekennzeichnet, dass** die Kontaktbereiche (9) der Steckerkontakte (3) zu den Einstecköffnungen (15) des Steckeraufnahmeteiles (1) gerichtet sind.

9. Elektrische Steckverbindung, insbesondere für Audioanwendungen, bestehend aus zwei Steckverbindern, von denen der eine als Steckteil der elektrischen Steckverbindung ausgeführt ist, in welchem Steckerkontakte angeordnet sind, und der andere als Steckeraufnahmeteil nach einem der Ansprüche 1 bis 8 ausgeführt ist.

## Claims

1. A female connector portion of an electrical connector, especially for audio applications, having a central cavity which is defined by a partition (13) having an interior face and an exterior face, and having an annular cavity surrounding the partition (13), both cavities having insertion apertures (15) and there being arranged both on the interior face and on the exterior face of the partition (13) plug contacts (3), which have a metal strip-like body having a fastening region (7) and having a free arm which projects from the fastening region (7) and which has a contact region (9) at its free end and a resilient region (8) disposed between the contact region (9) and the fastening region (7), **characterised in that** the contact region (9) is of a convex design, and **in that** the convexity (10) extends from the contact region (9) into or over the resilient region (8) with stiffening of the resilient region (8) of the free arm projecting from the fastening region (7), and a corresponding depression (11) is formed on the face of the strip-like body opposite to the convexity (10), the resilient region (8) of the strip-like body in the region of the convexity (10) and depression (11) being of a curved design when viewed in cross section.

2. A female connector portion according to claim 1, **characterised in that** the convexity (10) and the depression (11) taper off from the contact region (9) towards the fastening region (7) with decreasing height and depth respectively.

3. A female connector portion according to claim 2, **characterised in that** the convexity (10) which extends far into or over the resilient region, and the depression (11) reach from the contact region (9) to the fastening region (7) with continuously decreasing height and depth respectively.

4. A female connector portion according to any one of claims 1 to 3, **characterised in that** the strip-like body of the plug contact (3) is non-cuttingly shaped in the region of the convexity (10) and of the depression (11).

5. A female connector portion according to any one of claims 1 to 4, **characterised in that** the strip-like body of the plug contact (3) is shaped by means of a punching operation in the region of the convexity (10) of the plug contact (3) and of the depression (11).

6. A female connector portion according to any one of claims 1 to 5, **characterised in that** the convexity (10) and depression (11) extend at least over the majority of the resilient region (8).

7. A female connector portion according to any one of claims 1 to 6, **characterised in that** there are arranged on the partition (13) four plug contacts (3) disposed diametrically opposite each other.

8. A female connector portion according to any one of claims 1 to 7, **characterised in that** the contact regions (9) of the plug contacts (3) are directed towards the insert apertures (15) of the female connector portion (1).

9. An electrical plug-in connection, especially for audio applications, consisting of two connectors, one of which is in the form of an electrical plug-in connection male connector in which plug contacts are arranged, and the other is in the form of a female connector portion according to any one of claims 1 to 8.

## Revendications

1. Connecteur femelle appartenant à une connexion électrique, en particulier, pour des applications audio, comportant une chambre de logement centrale limitée par une cloison (13) avec une face intérieure et une face extérieure, et une chambre de logement de forme annulaire entourant la cloison (13), dans lequel les deux chambres de logement présentent des ouvertures d'enfichage (15) et des contacts de connecteur (3) possédant un corps métallique en forme de bande sont montés sur la face intérieure aussi bien que sur la face extérieure de la cloison (13), lequel corps présente une zone de fixation (7) et un bras libre distant de la zone de fixation (7) avec une zone de contact (9) à son extrémité libre et une zone élastique (8) entre la zone de contact (9) et la zone de fixation (7),
**caractérisé en ce que**
la zone de contact (9) est réalisée sous forme convexe, et la convexité (10) s'étend sous le renforcement de la zone élastique (8) du bras libre distant de la zone de fixation (7) jusque dans ou sur la zone élastique (8) et une cavité correspondante (11) est formée sur le côté du corps en forme de bande opposé à la convexité (10), et la zone élastique (8) du corps en forme de bande est réalisée dans la zone de la convexité (10) ou de la cavité (11) sous forme courbée vu en coupe transversale.

2. Connecteur femelle selon la revendication 1,
**caractérisé en ce que**
la convexité (10) et la cavité (11) se terminent dans la direction allant de la zone de contact (9) à la zone de fixation (7) avec une hauteur ou une profondeur décroissante.

3. Connecteur femelle selon la revendication 2,
**caractérisé en ce que**
la convexité (10) et la cavité (11) s'étendant jusque dans ou sur la zone élastique, se présentent dans la direction allant de la zone de contact (9) à la zone de fixation (7) avec une hauteur ou une profondeur constamment décroissante.

4. Connecteur femelle selon l'une quelconque des revendications 1 à 3,
**caractérisé en ce que**
le corps du contact de connecteur (3) en forme de bande est formé sans enlèvement de copeaux dans la zone de la convexité (10) et de la cavité (11).

5. Connecteur femelle selon l'une quelconque des revendications 1 à 4,
**caractérisé en ce que**
le corps du contact de connecteur (3) en forme de bande est formé par un processus de poinçonnage dans la zone de la convexité (10) du contact de connecteur (3) et de la cavité (11).

6. Connecteur femelle selon l'une quelconque des revendications 1 à 5,
**caractérisé en ce que**
la convexité (10) ou la cavité (11) s'étendent au moins sur la grande partie de la zone élastique (8).

7. Connecteur femelle selon l'une quelconque des revendications 1 à 6,
**caractérisé en ce que**
quatre contacts de connecteur (3) diamétralement opposés, sont montés sur la cloison (13).

8. Connecteur femelle selon l'une quelconque des revendications 1 à 7,
**caractérisé en ce que**
les zones de contact (9) des contacts de connecteur (3) sont orientées vers les ouvertures d'enfichage (15) de la partie de logement du connecteur femelle (1).

9. Connexion électrique, en particulier pour des applications audio, se composant de deux connecteurs à fiches, dont l'un est réalisé en tant que partie enfichable de la connexion électrique, dans laquelle sont montés des contacts de connecteur, et l'autre en tant que partie de connecteur femelle selon l'une quelconque des revendications 1 à 8.
